# FASCICULE DE BREVET EUROPEEN

(11) **EP 0 998 413 B1**
(45) Date de publication et mention de la délivrance du brevet: **23.10.2002**
(21) Numéro de dépôt: 99922244.1
(22) Date de dépôt: 01.06.1999
(51) Int. Cl.: B65D 33/00, B65D 33/25

(54) **Pile de sacs avec fermeture à glissière et curseur et procédé et installation pour fabriquer des sacs avec fermeture à glissière et curseur**
Stapel von Beuteln mit Reissverschluss und Verfahren und Anlage für die Herstellung von Beuteln mit Reissverschluss
Bag stack with zipper and slider, and method and apparatus for producing bags with zipper and slider

(30) Priorité: 03.06.1998 FR 9806956
(43) Date de publication de la demande: 10.05.2000
(73) Titulaire: Flexico-France, 60119 Hénonville (FR)
(72) Inventeur: BOIS, Henri, Georges, F-92200 Neuilly-sur-Seine (FR)
(74) Mandataire: Texier, Christian
(86) Numéro de dépôt international: FR9901281
(87) Numéro de publication internationale: WO99062780

(56) Documents cités:
- US-A- 3 417 864
- US-A- 3 446 344
- US-A- 3 915 302
- US-A- 4 416 376
- US-A- 5 682 730

## Description

L'invention concerne les sacs refermables au moyen de profilés, et leur fabrication.

On connaît des procédés pour fabriquer des sacs en matière plastique présentant à une embouchure deux profilés et un curseur coulissant sur ceux-ci. Lors de la fabrication, le curseur est situé à une distance prédéterminée des extrémités des profilés pour ne pas interférer avec des opérations de soudure et de coupe effectuées. Toutefois, lorsque les sacs sont disposés les uns sur les autres, les curseurs viennent s'empiler les uns sur les autres en générant une hauteur de pile beaucoup plus importante au niveau des curseurs que sur le reste des sacs. Ainsi, le stockage des sacs se trouve compliqué par le volume des piles et leur instabilité. En particulier, il est difficile de constituer des rouleaux ou des piles comportant un nombre important de sacs.

Le document US-5 682 730 montre une pile de sacs présentant une série inférieure de sacs successifs dans laquelle la distance a une première valeur constante de sorte que les curseurs sont empilés les uns sur les autres près d'une extrémité des profilés, et une série supérieure de sacs successifs dans laquelle la distance a une deuxième valeur constante, différente de la première valeur, les curseurs de cette deuxième série étant empilés près de l'autre extrémité des profilés. Ainsi, les deux piles de curseurs n'interfèrent pas entre elles et s'étendent presque à la même hauteur, ce qui diminué très sensiblement la hauteur de la pile. Cette disposition est rendue possible par la souplesse des sacs. Toutefois, la hauteur de la pile de sacs demeure relativement importante.

Les documents US-3 417 864 et US-3 446 344 présentent des sacs à brides amovibles fixées initialement de façon détachable à la paroi des sacs suivant une disposition échelonnée.

Un but de l'invention est d'améliorer le stockage des sacs notamment pour réaliser des rouleaux ou piles de très nombreux sacs.

En vue de la réalisation de ce but, on prévoit selon l'invention un ensemble d'au moins trois sacs consécutifs dans une succession, comprenant chacun deux profilés et un curseur situé à une distance d'une extrémité des profilés, les profilés et les curseurs étant identiques entre les sacs, dans lequel les distances sont différentes entre les sacs dans chaque paire de sacs adjacents.

Ainsi, on obtient une disposition des curseurs différente de celle connue précitée et permettant de stocker les sacs avec un volume différent et plus stable et par exemple en une pile moins haute. Par exemple, les curseurs pourront être décalés relativement d'une demi-longueur de curseur. Dès lors, l'empilement des sacs provoque une légère torsion des profilés, et une inclinaison des curseurs se couchant les uns sur les autres. On réduit ainsi le volume de la pile au niveau des curseurs.

Préférentiellement, les distances diffèrent d'au moins une dimension des curseurs parallèlement aux profilés.

Ainsi, on peut empiler les sacs les uns sur les autres avec les profilés contigus sans que les curseurs ne viennent s'empiler en interférant mutuellement, les curseurs se disposant les uns à côté des autres. Dès lors, le volume de l'ensemble des sacs correspond sensiblement à celui généré par les parois et les profilés, et est donc considérablement réduit. Dès lors, la pile de sacs est stable.

Avantageusement, les distances sur les sacs adjacents varient suivant une progression monotone.

Ainsi, on peut empiler un très grand nombre de sacs en optimisant le volume disponible pour les curseurs sans risquer d'interférence, même entre des curseurs de sacs non consécutifs.

Avantageusement, les distances varient d'un incrément constant.

Avantageusement, les sacs sont disposés avec leurs profilés contigus.

Avantageusement, l'ensemble constitue un rouleau de sacs.

Avantageusement, l'ensemble constitue une pile de sacs.

On prévoit également selon l'invention un procédé de fabrication d'au moins trois sacs comprenant chacun deux profilés et un curseur, les profilés et les curseurs étant identiques entre les sacs, dans lequel on dispose chaque curseur à une distance d'une extrémité des profilés et dans lequel on dispose les curseurs de sorte que les distances sont différentes entre les sacs dans chaque paire de sacs fabriqués successivement.

On prévoit encore selon l'invention une installation pour fabriquer des sacs comprenant deux profilés et un curseur, l'installation comprenant des moyens pour disposer le curseur à une distance d'une extrémité des profilés, dans laquelle les moyens sont agencés pour disposer le curseur à des distances différentes entre les sacs dans chaque paire de sacs fabriqués successivement.

D'autres caractéristiques et avantages de l'invention apparaîtront encore dans la description suivante d'un mode préféré de réalisation donné à titre d'exemple non limitatif. Aux dessins annexés :
- la figure 1 est une vue partielle en coupe transversale d'un sac au niveau des profilés ;
- la figure 2 est une vue en perspective illustrant le principe du positionnement des curseurs de plusieurs sacs d'un ensemble ;
- la figure 3 est une vue de face de deux sacs de la figure 2 ;
- la figure 4 est une vue de face d'un empilement d'un grand nombre de sacs ; et
- la figure 5 est une vue schématique d'une installation selon l'invention.

En référence à la figure 1, l'invention met en oeuvre des sacs 2 identiques entre eux, d'un type connu en soi. Le sac 2 en matière plastique comporte deux parois planes rectangulaires 4 disposées bord à bord et soudées l'une à l'autre sur trois de leurs bords pour constituer une poche. Les côtés non soudés forment une embouchure et reçoivent sur leur face intérieure des profilés rectilignes complémentaires 6 constituant une fermeture amovible étanche. Un curseur 8 est monté mobile à coulissement sur les profilés 6 et est conformé, de façon non illustrée mais connue en soi, de sorte que son coulissement dans un sens provoque l'association des profilés 6 pour la fermeture du sac 2 et dans l'autre sens la dissociation des profilés et l'ouverture du sac.

En référence à la figure 5, dans le procédé de fabrication de sacs selon l'invention, les sacs 2 sont formés à partir d'une membrane continue 4 et les profilés 6 sont rapportés et soudés au poste 11 sur les sacs en continu avant ou après découpe individuelle des sacs dans la membrane. Les profilés 6 sont rapportés alors qu'ils portent déjà un curseur 8 pour chaque sac, ou bien on rapporte les curseurs 8 après la pose des profilés 6 sur les sacs. La fabrication comprend l'étape de soudure des extrémités 10a, 10b des profilés 6 l'un à l'autre et leur sectionnement au poste 13, qui peut être simultané à l'étape de sectionnement des sacs les uns par rapport aux autres.

A un stade ou à un autre de la fabrication après la pose du curseur 8, par exemple durant le sectionnement des profilés 6, un dispositif de positionnement 15 est programmé pour faire coulisser le curseur 8 de chaque sac sur les profilés et le placer à une distance prédéterminée d1, d2 de l'une des extrémités 10a des profilés. Cette distance d1, d2 est prévue pour être différente sur deux sacs 2 quelconques successifs lors de la fabrication. En l'espèce, et en référence à la figure 3, la différence entre d1 et d2 est un incrément "i" supérieur à une longueur "1" du curseur 8 parallèlement aux profilés 6. De plus, pour une série donnée de sacs 2, par exemple une série de neuf sacs comme sur la figure 4, la distance "d" subit une variation monotone, à savoir qu'elle ne fait que décroître ou croître (comme c'est le cas ici), en progressant de sac en sac dans la série. L'incrément "i" entre les sacs 2 est ici constant. On veillera de préférence à donner à l'incrément "i" une valeur ne dépassant que de peu la longueur "1" du curseur 8, notamment inférieure à 21, par exemple égale à 1,5 1, afin de pouvoir mettre le plus grand nombre possible de sacs dans une même série sans être gêné par l'autre extrémité 10b des profilés.

A l'issue de cette fabrication, on obtient des sacs 2 dont les curseurs 8 présentent les différences de distance d1, d2 précitées. Les sacs 2 peuvent ainsi être enroulés et empilés en faisant coïncider respectivement les extrémités 10a et 10b des profilés 6, sans que les curseurs 8 n'interfèrent mutuellement dans une même série de sacs, voire même entre des séries de sacs successives, comme les deux séries de neuf sacs de la figure 4.

## Revendications

1. Ensemble d'au moins trois secs (2) consécutifs dans une succession, comprenant chacun deux profilés (6) et un curseur (8) situé à une distance (d₁, d₂) d'une extrémité (10a) des profilés (6), les profilés et les curseurs étant identiques entre les sacs, **caractérisé en ce que** les distances (d₁, d₂) sont différentes entre les sacs dans chaque paire de sacs adjacents.

2. Ensemble selon la revendication 1, **caractérisé en ce que** les distances (d₁, d₂) diffèrent d'au moins une dimension (1) des curseurs (8) parallèlement aux profilés (6).

3. Ensemble selon la revendication 1 ou 2, **caractérisé en ce que** les distances (d₁, d₂) sur les sacs adjacents varient suivant une progression monotone.

4. Ensemble selon l'une quelconque des revendications 1 à 3, **caractérisé en ce que** les distances (d₁, d₂) varient d'un incrément constant (i).

5. Ensemble selon l'une quelconque des revendications 1 à 4, **caractérisé en ce que** les sacs (2) sont disposés avec leurs profilés (6) contigus.

6. Ensemble selon l'une quelconque des revendications 1 à 5, **caractérisé en ce qu'**il constitue un rouleau de sacs (2).

7. Ensemble selon l'une quelconque des revendications 1 à 5, **caractérisé en ce qu'**il constitue une pile de sacs (2).

8. Procédé de fabrication d'au moins trois sacs (2) comprenant chacun deux profilés (6) et un curseur (8), les profilés et les curseurs étant identiques entre les sacs, dans lequel on dispose chaque curseur (8) à une distance (d₁, d₂) d'une extrémité (10a) des profilés, **caractérisé en ce qu'**on dispose les curseurs (8) de sorte que les distances (d₁, d₂) sont différentes entre les sacs dans chaque paire de sacs fabriqués successivement.

9. Installation pour fabriquer des sacs (2) comprenant deux profilés (6) et un curseur (8), l'installation comprenant des moyens (15) pour disposer le curseur à une distance (d₁, d₂) d'une extrémité (10a) des profilés, **caractérisée en ce que** les moyens (15) sont agencés pour disposer le curseur à des distances différentes (d₁, d₂) entre les sacs (2) dans chaque paire de sacs fabriqués successivement.

## Patentansprüche

1. Gruppe aus mindestens drei aufeinanderfolgenden Beuteln (2) in einer Folge. die jeweils zwei Profile (6) und einen Schieber (8) aufweisen, der in einem Abstand (d₁, d₂) von einem Ende (10a) der Profile (6) gelegen ist, wobei die Profile und die Läufer unter den Beuteln identisch sind, **dadurch gekennzeichnet, daß** die Abstände (d₁, d₂) unter den Beuteln in jedem Paar benachbarter Beutel unterschiedlich sind.

2. Gruppe nach Anspruch 1, **dadurch gekennzeichnet, daß** die Abstände (d₁, d₂) um mindestens eine Abmessung (1) der Schieber (8) parallel zu den Profilen (6) unterschiedlich sind.

3. Gruppe nach Anspruch 1 oder 2, **dadurch gekennzeichnet, daß** die Abstände (d₁, d₂) sich auf den benachbarten Beuteln nach einem gleichförmigen Fortschreiten ändern.

4. Gruppe nach irgendeinem der Ansprüche 1 bis 3, **dadurch gekennzeichnet, daß** die Abstände (d₁, d₂) sich um einen konstanten Schritt (i) ändern.

5. Gruppe nach irgendeinem der Ansprüche 1 bis 4, **dadurch gekennzeichnet, daß** die Beutel (2) mit ihren Profilen (6) angrenzend angeordnet sind.

6. Gruppe nach irgendeinem der Ansprüche 1 bis 5, **dadurch gekennzeichnet, daß** sie eine Rolle von Beuteln (2) bildet.

7. Gruppe nach irgendeinem der Ansprüche 1 bis 5, **dadurch gekennzeichnet, daß** sie einen Stapel von Beuteln (2) bildet.

8. Verfahren zur Herstellung mindestens drei Beuteln (2), die jeweils zwei Profile (6) und einen Schieber (8) aufweisen, wobei die Profile und die Schieber unter den Beuteln identisch sind, worin man jeden Schieber (8) in einem Abstand (d₁, d₂) von einem Ende (10a) der Profile anordnet, **dadurch gekennzeichnet, daß** man die Schieber (8) derart anordnet, daß die Abstände (d₁, d₂) zwischen den Beuteln in jedem Paar aufeinanderfolgend hergestellter Beutel verschieden sind.

9. Einrichtung zum Herstellen von Beuteln (2), die zwei Profile (6) und einen Schieber (8) aufweisen, wobei die Einrichtung Mittel (15) zum Anordnen des Schiebers in einem Abstand (d₁, d₂) von einem Ende (10a) der Profile aufweist, **dadurch gekennzeichnet, daß** die Mittel (15) dazu eingerichtet sind, den Schieber in unterschiedlichen Abständen (d₁, d₂) zwischen den Beuteln (2) eines jeden Paares aufeinanderfolgend hergestellter Beutel anzuordnen.

## Claims

1. A set of at least three consecutive bags (2) in a succession, each bag having two closure strips (6) and a cursor (8) situated at a respective distance (d₁, d₂) from one end (10a) of the strips (6), the strips and the cursor being identical between the bags, and the set being **characterized in that**, between the bags in each pair of adjacent bags, the said distances (d₁, d₂) are different.

2. A set according to claim 1, **characterized in that** the said distances (d₁, d₂) differ by not less than the size (1)of the cursors (8) parallel to the strips (6).

3. A set according to claim 1 or 2, **characterized in that** the said distances (d₁, d₂) on adjacent bags vary in a monotonic progression.

4. A set according to any one of claims 1 to 3, **characterized in that** the said distances (d₁, d₂) vary by an increment (i) that is constant.

5. A set according to any one of claims 1 to 4, **characterized in that** the bags (2) are disposed so that their strips (6) are contiguous.

6. A set according to any one of claims 1 to 5, **characterized in that** it constitutes a roll of bags (2).

7. A set according to any one of claims 1 to 5, **characterized in that** it constitutes a stack of bags (2).

8. A method of manufacturing at least three bags (2) each having two closure strips (6) and a cursor (8), the strips and the cursors being identical between the bags, in which each cursor (8) is disposed at a respective distance (d₁, d₂) from one end (10a) of the strips, and the method being **characterized in that** the cursors (8) are disposed in such a manner that the said distances (d₁, d₂) are different between the bags in each pair of successively manufactured bags.

9. An installation for manufacturing bags (2) each including two closure strips (6) and a cursor (8), the installation comprising means (15) for placing each cursor at a respective distance (d₁, d₂) from one end (10a) of the strips, the installation being **characterized in that** the means (15) are organized to place the cursors between the bags (2) in each pair of successively manufactured bags at distances (d₁, d₂) that are different.
